# DEMANDE DE BREVET EUROPEEN

(11) **EP 0 387 138 A1**
(43) Date de publication de la demande: **12.09.1990**
(21) Numéro de dépôt: 90400603.8
(22) Date de dépôt: 06.03.1990
(51) Int. Cl.: B42D 15/00

(54) **Complexe comprenant plusieurs feuilles, utilisable notamment comme couverture de magazine et comme étiquette**

(30) Priorité: 10.03.1989 FR 8903135
(71) Demandeur: ARJOMARI EUROPE, F-75006 Paris (FR)
(72) Inventeur: Mathy, Bernard, F-75005 Paris (FR); Roux, Christophe, F-75007 Paris (FR)
(74) Mandataire: Daudens, Michèle

(57) **Abrégé**

L'invention concerne un complexe papetier. Il comprend au moins une première feuille (14) imprimable sur une face, revêtu d'une couche de colle (17) sur la face opposée et d'au moins une seconde feuille protectrice (15) revêtue sur une face d'un anti-adhérent, caractérisé par le fait que la seconde feuille protectrice (15) est imprimable sur la face opposée.

La seconde feuille protectrice (15) est constituée :
- d'au moins une feuille flexible (21)
- d'au moins une couche anti-adhérente (23) déposée sur une face
- d'au moins une couche pigmentaire (24) déposée sur la face opposée.

Application comme couverture de magazines et comme étiquettes.

## Description

L'invention concerne un complexe comprenant au moins deux feuilles planes et flexibles, pouvant recevoir une impression et/ou une écriture et utilisable par exemple comme couverture de magazines et en même temps pouvant être utilisé comme étiquettes.

On connaît déjà des journaux destinés à la jeunesse qui comportent un ou plusieurs feuillets constitués d'au moins une première feuille de papier imprimable sur une face, revêtue d'une couche de colle et d'au moins une seconde feuille de papier protectrice revêtue d'une couche de silicone. La première et la seconde feuille sont assemblées temporairement, mais peuvent se séparer manuellement. La première feuille comporte des dessins et des découpes, placées autour du dessin. L'utilisateur sépare donc une zone de la première feuille de la feuille protectrice et appose cette zone sur un objet qui est ainsi décoré.

On connaît aussi des "autocollants" qui sont en général de forme ronde et constitués de la même manière, à savoir d'une première feuille imprimée comportant une colle et d'une seconde feuille jouant le rôle de protecteur de la couche de colle et détachable lors de l'utilisation. La feuille protectrice est ensuite jetée.

On connaît aussi des magazines par exemple hebdomadaires, comportant les programmes diffusés par la télévision. Ces magazines possèdent un encart ou feuille double centrale constitué d'une première feuille, munie de zones prédécoupées, comportant sur une face une impression revêtue sur la face opposée d'une couche de colle ; et d'une seconde feuille apposée sur la première dont la fonction est de protéger la couche de colle. Sur ces zones prédécoupées sont imprimées des images relatives à un film diffusé, ainsi que le titre du film. Les possesseurs de systèmes vidéoscopes peuvent donc enregistrer le film sur des bandes vidéo et détacher une zone prédécoupée pour la coller sur la tranche de la cassette d'emballage de la bande d'enregistrement vidéo, de façon à pouvoir identifier les films ainsi enregistrés. Lorsque toutes les zones prédécoupées sont détachées, il reste la feuille protectrice à l'intérieur du magazine.

De telles feuilles comportant des assemblages d'étiquettes sont décrites en particulier dans les documents GB-A-2 101 556 et DE-A-37 03 323.

Or, les imprimeurs ont constaté que de tels encarts placés au centre des magazines entraînent un surcoût de fabrication. En effet, pour placer l'encart au milieu du paquet de feuilles formant le magazine, il est nécessaire d'effectuer une opération supplémentaire. De plus, la feuille protectrice est inutilisable lorsque toutes les zones prédécoupées ont été détachées.

Par ailleurs, on a décrit dans le document US-A-4 104 816 une étiquette constituée d'une première feuille munie sur une face d'un dessin permanent et sur l'autre face d'un adhésif sensible à la pression et d'une seconde feuille comportant sur une face un revêtement anti-adhésif et sur la face opposée un dessin transférable à chaud. On transfère le dessin à l'aide d'un fer à repasser et le revêtement anti-adhérent a aussi pour fonction d'empêcher le fer de coller à la feuille en jouant le rôle d'un lubrifiant.

On a décrit aussi dans le document GB-A-1 242 809 un procédé d'impression sur un papier siliconé, l'impression étant faite directement sur la face siliconée. De ce fait, on utilise pour l'impression une encre qui contient des silicones.

L'invention vise à fournir un complexe comprenant au moins une première feuille flexible imprimable sur une face, revêtue d'une couche de colle sur la face opposée et d'au moins une seconde feuille flexible protectrice revêtue d'une couche d'anti-adhérent, par exemple, de silicone, ce complexe étant tel qu'il ne nécessite pas d'opération industrielle supplémentaire lors de la fabrication d'un cahier ou magazine et tel que les deux feuilles sont utilisées.

A cet effet, le complexe selon l'invention comprend au moins une première feuille imprimable sur une face et revêtue sur la face opposée d'une couche d'adhésif, par exemple un adhésif sensible à la pression, et au moins une seconde feuille protectrice revêtue sur une face d'un anti-adhérent. Le complexe selon l'invention est caractérisé en ce que la seconde feuille protectice est imprimable, sur la face opposée à la face revêtue de l'anti-adhérent, par une impression non transférable.

De préférence, la feuille protectrice est imprimable en quadrichromie.

Plus préférentiellement, la feuille protectrice comporte une couche pigmentaire sur ses deux faces. Cette feuille protectrice se distingue des feuilles protectrices utilisées selon la technique antérieure, du fait qu'elle comporte une couche pigmentaire sur la face destinée à être revêtue d'une couche anti-adhérente et qu'elle comporte en outre une couche pigmentaire sur la face opposée, cette couche pigmentaire supplémentaire ayant pour fonction de rendre la feuille imprimable, de préférence en quadrichromie.

Ainsi, l'invention est remarquable du fait que le complexe obtenu peut être imprimé sur ses deux faces externes, par des impressions permanentes. Sur une face, on effectue en outre des prédécoupes et sur la face externe de la feuille protectrice on effectue une impression. Ainsi le complexe selon l'invention peut être utilisé, non plus en étant introduit au centre des feuilles formant le magazine, mais de façon à recouvrir les feuilles et former alors la couverture du magazine. Une opération industrielle est donc supprimée.

Selon l'invention, le complexe est tel que la couche pigmentaire de la feuille protectrice est composée d'au moins un liant, par exemple un polymère naturel ou synthétique, au moins un pigment, par exemple du kaolin, du titane, du carbonate de calcium. La couche peut aussi comprendre un ou plusieurs adjuvants en mélange, par exemple des rétenteurs d'eau tels que la carboxyméthylcellulose, des dispersants, des pigments, des anti-mousses, des épaissisants, etc.

La description suivante, en regard des dessins, permettra de comprendre comment l'invention peut être mise en pratique.
La figure 1 est une vue d'un complexe selon la technique antérieure et de son utilisation habituelle.
La figure 2 est une vue du complexe selon l'invention et de son utilisation.
La figure 3 est une vue en coupe selon la ligne I-I du complexe représenté sur la figure 1.
La figure 4 est une vue en coupe selon la ligne II-II du complexe selon l'invention représentée sur la figure 2.

Sur la figure 1, on a représenté un complexe 1 de la technique antérieure.

Ce complexe 1 est constitué d'une première feuille 2 et d'une seconde feuille 3. La première feuille 2 peut être constituée par exemple d'un papier 4 obtenu de manière habituelle sur une machine à papier, par exemple à table plate, à partir d'une suspension aqueuse de fibres cellulosiques et de charges. Ce papier 4 est revêtu sur une face d'une couche 5 dont la fonction est de permettre l'impression 6. Sur la face opposée, le papier 4 est revêtu d'une couche de colle 7.

La seconde feuille 3 a pour fonction de protéger la colle 7 de la première feuille 2.

Cette seconde feuille 3 peut être constituée par exemple d'un papier 8 revêtu sur une face d'une couche de traitement 9 permettant le dépôt d'une couche de silicone 10 anti-adhérente. La couche de traitement 9 a pour fonction de former une barrière entre le papier 8 et la couche de silicone 10, de façon que le silicone reste en surface. La première feuille 2 et la seconde feuille 3 peuvent aussi être constituées d'un polymère flexible tel que du polyéthylène haute densité, du polypropylène, polyester, polybutène ou leurs mélanges. Les feuilles peuvent être obtenues par extrusion à plat et éventuellement biétirage selon la technique antérieure décrite par exemple dans les brevets US 4 359 497 et US 4 176 148, ces feuilles de matières synthétiques sont vendues sous les noms commerciaux POLYART®, USIPLAST® par la demanderesse.

La couche de silicone 10 est déposée à l'aide d'une coucheuse, d'une size-press ou par impression. Il peut s'agir d'une composition en milieu aqueux ou en milieu solvant d'un polymère dérivé de silane. Puis cette couche est séchée.

La première feuille 2 est imprimée de motifs 11 et elle est prédécoupée en zones 12.

L'utilisateur peut donc décoller une zone 12 (selon la flèche F1) pour coller cette zone 12 sur un autre support.

Sur la figure 2, on a représenté un complexe 13 selon l'invention.

Ce complexe 13 est constitué d'une première feuille 14 et d'une seconde feuille 15 protectrice. La première feuille 14 peut être constituée d'un papier 16 dont une face est revêtue d'une couche de colle 17 et la face opposée est revêtue d'une couche 18 permettant l'impression et/ou l'écriture. L'impression est représentée en 19. La seconde feuille 15 a une double fonction. Sa première fonction est de protéger la couche de colle 17, et sa seconde fonction est de recevoir une impression 20.

La seconde feuille 15 peut être constituée d'un papier 21 revêtu sur une face d'une couche de traitement 22 dont la fonction est de faire barrière à la couche d'anti-adhérent 23 de silicone. Le papier 21 est revêtu sur la face opposée d'une couche 24 dont la fonction est de permettre une impression et/ou une écriture permanente. Il est essentiel que l'impression soit permanente et resistante. En effet, elle est destinée à constituer la face externe d'un magazine et donc à être soumise à de nombreuses manipulations. La première et la seconde feuille 14, 15 peuvent être constituées de matière synthétique, telle que du polyéthylène haute densité, du polypropylène extrudé.

De préférence, la couche 24 est obtenue par dépôt d'une composition aqueuse contenant au moins un pigment, au moins un liant, éventuellement des adjuvants.

La couche 24 est, selon un exemple de réalisation de l'invention, une couche de 20 g/m², en poids sec. Cette couche peut par exemple être déposée en deux couches, chacune de 10 g/m².

La couche 24 permet de préférence l'impression en quadrichromie, à haute vitesse, sur machine offset.

La première feuille 14 comporte une impression 19 de motifs qui peuvent comporter par exemple le titre d'un film et elle est prédécoupée en zones 25. L'utilisateur peut donc décoller une zone 25 (selon la flèche F2) pour coller cette zone 25, par exemple sur la tranche d'une cassette contenant un système d'enregistrement vidéoscope.

La seconde feuille 15 est imprimable et de préférence par une impression 20 en quadrichromie qui est permanente et résistante. Elle peut comporter par exemple une illustration pour couverture de magazine.

Le complexe 13 selon l'invention est utilisé de la manière suivante :

On plie le complexe 13 après avoir effectué les prédécoupes 27 et les impressions 19 sur la première feuille 14 et les impressions 20 sur la seconde feuille 15, selon une ligne XX, de façon que les impressions 19 soient à l'intérieur et les impressions 20 à l'extérieur. A l'intérieur du complexe 13 plié, on introduit des feuillets imprimés que l'on relie de manière à former un magazine. Le complexe 13 forme alors la couverture de ce magazine. Son côté extérieur reste à demeure, tandis que son côté intérieur est détaché par zones 25 successivement par l'utilisateur. La fonction du complexe 13 dans son application est donc double : la première fonction est de servir de couverture et la seconde fonction est de servir d'étiquettes amovibles et auto-collantes.

## Revendications

1. Complexe comprenant au moins une première feuille (14) imprimable sur une face, revêtu d'une couche de colle (17) sur la face opposée et d'au moins une seconde feuille protectrice (15) revêtue sur une face d'un anti-adhérent, caractérisé par le fait que la seconde feuille protectrice (15) est imprimable, sur la face opposée à la face revêtue de l'anti-adhérent, par une impression permanente, non transférable.

2. Complexe selon la revendication 1, caractérisé par le fait que la seconde feuille protectrice (15) est constituée :
- d'au moins une feuille flexible (21)
- d'au moins une couche anti-adhérente (23) déposée sur une face
- d'au moins une couche pigmentaire (24) déposée sur la face opposée à la face comportant la couche anti-adhérente.

3. Complexe selon la revendication 2, caractérisé par le fait que la couche pigmentaire est constituée :
- d'au moins un liant
- d'au moins une charge
- éventuellement, d'au moins un additif

4. Complexe selon la revendication 3, caractérisé par le fait que le liant est choisi parmi les polymères naturels et/ou synthétiques.

5. Complexe selon la revendication 4, caractérisé par le fait que le pigment est choisi parmi le kaolin, le titane, le carbonate de calcium.

6. Complexe selon l'une des revendications 1 à 5, caractérisé par le fait que la feuille flexible (21) est choisie parmi une feuille de papier, de polymère, tel que polyéthylène haute densité, polypropylène, polyester, polybutène ou leurs mélanges.

7. Complexe selon l'une des revendications 1 à 6, caractérisé par le fait qu'il comporte des impressions (19, 20) sur les faces externes des feuilles (14, 15).

8. Complexe selon l'une des revendications 1 à 7, caractérisé par le fait qu'il comporte des prédécoupes (27) sur la première feuille (14).

9. Application du complexe selon l'une des revendications 1 à 8, comme couverture de magazine et comme étiquette.

10. Magazine, caractérisé par le fait qu'il comprend en couverture un complexe (13) selon l'une des revendications 1 à 8, ledit complexe étant replié de façon que les impressions (19) portées sur la première feuille (14) se trouvent à l'intérieur et les impressions (20) portées sur la seconde feuille (15) se trouvent à l'extérieur.
